# EUROPÄISCHE PATENTSCHRIFT

(11) **EP 0 613 809 B1**
(45) Veröffentlichungstag und Bekanntmachung des Hinweises auf die Patenterteilung: **18.09.1996**
(21) Anmeldenummer: 94250051.3
(22) Anmeldetag: 01.03.1994
(51) Int. Cl.: B61F 5/30, B61F 5/04

(54) **Hochgeschwindigkeits-Güterwagendrehgestell**
High speed bogie for railway wagon
Bogie à haute vitesse pour wagon à marchandises

(30) Priorität: 01.03.1993 DE 4306848
(43) Veröffentlichungstag der Anmeldung: 07.09.1994
(73) Patentinhaber: INSTITUT FÜR SCHIENENFAHRZEUGE GmbH, D-12527 Berlin (DE)
(72) Erfinder: Moeschler, Franz, D-12527 Berlin (DE); Worbs, Steffen, D-10245 Berlin (DE)
(74) Vertreter: Köhler, Reimund

(56) Entgegenhaltungen:
- DE-A- 2 710 983
- DE-C- 938 673
- GB-A- 772 644
- GB-A- 991 619
- US-A- 2 299 560

## Beschreibung

Die Erfindung betrifft ein Güterwagendrehgestell für hohe Geschwindigkeiten.

Gegenüber Standard-Güterwagendrehgestellen sind besondere Einrichtungen und Maßnahmen zur Erzielung der erforderlichen Laufruhe und der notwendigen Abbremsung bei hohen Fahrgeschwindigkeiten vorgesehen. Andererseits bestehen bei der Vielzahl von Güterwagen strengere wirtschaftliche Maßstäbe, die nur den unbedingt nötigen Aufwand rechtfertigen. Die hieraus resultierenden technischen Forderungen lassen sich wie folgt zusammenfassen: Hinsichtlich der Laufruhe müssen Güterwagen für einen Geschwindigkeitsbereich über 140 km/h eine lateral entkoppelte Drehgestellanlenkung aufweisen, um nicht den Güterwagen zu zwingen, den lateralen Bewegungen des Drehgestells beim Sinuslauf zu folgen. Ebenso ist zur Stabilisierung desselben eine ausreichende Drehhemmung zwischen Wagen und Drehgestell vorzusehen. Bei vielen Güterwagen besteht auch die Forderung nach verbesserter Wankstabilität. Nicht zuletzt ist eine bessere vertikale Stoß- und Schwingungsisolation durch größere vertikale Federwege vonnöten, da mit höheren Fahrgeschwindigkeiten die Störkräfte ansteigen.

Ab 160 km/h machen sich longitudinale Erregerkräfte störend bemerkbar, die aus der Unwucht und Unrundheit der Radsätze herrühren und den Wagen zu vertikalen Biegeschwingungen anregen. Für die Abbremsung müssen Scheibenbremsen in Mehrfachanordnung mit Maßnahmen zur besseren Wärmeabführung eingesetzt werden, da Klotzbremsen den bei hohen Geschwindigkeiten auftretenden Anforderungen nicht genügen.

Zur Lösung des Problems sind eine Vielzahl von Vorschlägen bekannt, die sich gegenseitig häufig widersprechen oder ausschließen bzw. zu aufwendig sind und meistens aus dem Bereich der Reisezugwagen-Drehgestelle kommen.

Es ist der Stand der Technik, für die lateral entkoppelte Drehgestellanlenkung eine Wiege mit Pendeln oder Schaken und Querdämpfern vorzusehen. Die Nutzung der Flexicoil-Wirkung von Schraubenfedern scheidet aus, da die vorhandenen großen Belastungsunterschiede bei Güterwagen den Schraubenfedern aufgrund entstehender Querfederungseigenschaften nicht entsprechen. Es ist weiter bekannt, zur vollständigen Ausnutzung der vertikal zulässigen statischen Absenkung des Wagens zwischen leer und beladen nach stellbare Pendel vorzusehen. Die für Güterwagen günstigere belastungsproportionale Reibdämpfung durch seitliche Auflagerung auf die Wiege zur Stabilisierung des Sinuslaufes muß im Kochgeschwindigkeitsbereich sorgfältig erfolgen. So erfordern die bei der Drehhemmung des Sinuslaufes auftretenden kleinen Reibwege bzw. -amplituden eine longitudinal nahezu starre Anlenkung der Wiege an das Drehgestell. Die bei Hochgeschwindigkeitsreisezugwagen bekannten Anlenkungsausführungen sind elastisch. Durch den Einbau der in Fahrzeuglängsrichtung progressiv elastischen Gummielemente zur schwingungsmäßigen Isolierung der Radsatzerregerkräfte wird die Effektivität der Drehhemmung im Hochgeschwindigkeitsbereich unzulässig abgemindert. Ein weiterer Bereich, in dem naheliegende Lehren vermittelt werden, ist die Achsfederung und -führung. Die Schrift DE-OS 2309702 beinhaltet eine allseitig elastische Anlenkung des Achslagergehäuses, bei der in longitudinale Richtung die größte Elastizität vorhanden ist, um eine freie Einstellbarkeit des Radsatzes im Gleisbogen zu ermöglichen. Ein zusätzliche Feder preßt ein längssteif angelenktes Gleitstück gegen eine oben liegende Reibfläche des Achslagergehäuses und erzeugt dadurch eine longitudinale Reibdämpfung. Weiterhin wird in der DE-OS 3918300 eine Federblatt-Achsanlenkung beschrieben, bei der an der Verbindungsstelle des Lenkers am Achslagergehäuse ein Gummizwischenlager angeordnet ist. Ein Dämpfer, der parallel zum Federblatt liegt und zwischen Achslager und Drehgestelleinspannstelle angeordnet ist, dämpft die Längselastizität. In der GB-A-772.644 ist ein Drehgestell beschrieben, bei dem zwischen Drehgstellrahmen und Achslagergehäuseoberteil sowie Achslagergehäuseunterteil kombinierte Führungs- und Federungselemente angeordnet sind, deren Vertikalfederung progressiv ist, wobei die longitudinale Federkonstante erheblich größer als die laterale Federkonstante ist.

Alle diese Schriften vermitteln jedoch nicht die vollständige Lösung für Hochgeschwindigkeits-Güterwagendrehgestelle.

Aufgabe der Erfindung ist es, ein Drehgestell zu schaffen, welches die eingangs aufgezählten Forderungen nach ausreichender Drehhemmung und genügender Wankstabilität bei guter Stoß- und Schwingungsisolation erfüllt, wobei ein Widerspruch zwischen der für die Drehhemmung erforderlichen nahezu längsstarren Anlenkung der Wiege an den Drehgestellrahmen und andererseits nach einer ausreichenden Längselastizität zur Schwingungsisolation der Radsatzerregerkräfte, die aus der Unwucht und Unrundheit herrühren, besteht. Das erfordert eine nahezu längsstarre Ankoppelung der Wiege an den Drehgestellrahmen zur effektiven Drehhemmung der kleinen Sinuslauf-Amplituden und andererseits eine ausreichende Längselastizität im Drehgestell zur schwingungsmäßigen Isolation der Radsatzerregerkräfte, die aus der Unwucht und Unrundheit herrührt. Hierbei sind den großen Unterschieden der Massen bzw. Massenträgheiten, die zwischen einem leeren und einem beladenen Güterwagen bestehen, Rechnung zu tragen.

Die Aufgabe wird erfindungsgemäß durch die Merkmale der Ansprüche gelöst. Die weiterhin davon bedingten und abgeleiteten Merkmale beziehen sich auf einen verwindbaren H-förmigen Drehgestellrahmen mit einer Z-förmigen fast längsstarren Anlenkung der Wiege und seitlichen Auflagerung des Güterwagens.

Je nach bestehenden Forderungen hinsichtlich der Wankstabilität kann der Sekundärfederabstand gleich groß wie der Primärfederabstand sein. Eine größere Wankstabilität läßt sich durch Vergrößerung des Sekundärfederabstandes erzielen. Eine weitere Steigerung ergeben gegenüber der Senkrechten nach außen geneigte Pendel. Grundsätzlich werden zur Ausschöpfung der zulässigen statischen Einfederung die Pendel nachstellbar gestaltet. Weiterhin sind die Primär- und Sekundärfederkennlinien progressiv nach einer e-Funktion gestaltet, um gleichbleibende Einfederungsfrequenzen in allen Beladungszuständen zu erhalten. Besonderes Augenmerk erfordert die Mehrfach- Achswellen- Scheibenbremse. Die geringen Primärfederamplituden stellen keine besonderen Anforderungen an die Aufhängung der Bremsbeläge und ihrer Gestänge. Auch während des Bremsens ist nahezu die volle Stoß- und Schwingungsisolation erhalten.

Speziell für die Scheibenbremse ist der Drehgestellrahmen so gestaltet, daß ausreichend freie Querschnitte vorhanden sind, damit die für die Kühlung notwendige Luft auch zur Bremseinrichtung des nachlaufeden Radsatzes gelangen kann.

Die Einzelheiten der Erfindung sind an drei Ausführungsvarianten erläutert. Es zeigen:
- Fig. 1:: Die halbe Seitenansicht und den halben Mittenlängsschnitt eines Hochgeschwindigkeits-Güterwagendrehgestell speziell für Geschwindigkeiten ab 160 km/h nach der Linie I-I der Fig. 2,
- Fig. 2:: die Draufsicht auf das Drehgestell nach Fig. 1,
- Fig. 3:: die halbe Seitenansicht und den halben Mittenlängsschnitt eines wanksteiferen Hochgeschwindigkeits-Güterwagendrehgestells für Geschwindigkeiten über 200 km/h nach einer Linie III - III der Fig. 4,
- Fig. 4:: die Draufsicht auf das Drehgestell nach Fig. 3,
- Fig. 5:: die halbe Seitenansicht und den halben Mittenlängsschnitt eines weiteren wanksteiferen Hochgeschwindigkeits-Güterwagendrehgestells für Geschwindigkeiten über 200 km/h nach einer Linie V - V der Fig. 6,
- Fig. 6:: die Draufsicht auf das Drehgestell nach Fig. 5,
- Fig. 7:: einen Querschnitt nach der Linie VI-VI der Fig. 6,
- Fig. 8:: die halbe Seitenansicht und den halben Längsschnitt des Führungs-, Federungs- und Dämpfungselements in einem größeren Maßstab,
- Fig. 9:: eine weitere Variante analog Fig. 8,
- Fig.10:: eine halbe Draufsicht im Schnitt nach der Linie II - II der Fig. 8.

Der H-förmige und verwindbare Drehgestellrahmen 1 ist durch zwei elastisch-kardanische Lager 2 vertikal gelenkig verbunden, jedoch horizontal ecksteif gestaltet. Diese Lager 2 sind diagonal gegenüber im mittleren Teil der Langträger 3 angeordnet und stützen eine Seite der Querträger 4 während die andere Seite mit den anderen Langträger 3 fest verbunden ist. Die Querträger 4 tragen außerdem die Scheibenbremsgestänge 5. An zwei diagonal gegenüberliegenden Enden der Langträger 3 sind nahezu längsstarr und kardanisch die Wiegenlenker 6 Z-förmig angekoppelt. Diese verbinden die Wiege 7 mit dem Drehgestellrahmen 1. In der Mitte der Wiege 7 taucht ein Drehzapfen 8 ein, welcher die längs- und quergerichteten Kräfte überträgt. Die senkrechte Belastung wird über die seitlichen Gleitstücke 9 übertragen. Infolge der nahezu längsstarren Ankopplung der Wiege 7 an den Drehgestellrahmen 1 können die Gleitstücke 9 die erforderliche Drehhemmung bewirken. Die Gleitamplituden erreichen meist nur einen Betrag bis zu 2 mm. Die Wiege 7 stützt sich auf die Schraubenfedern 10, die im Inneren eine Gummizusatzfeder 11 besitzen und im Arbeitsbereich der beiden Schraubenfedern 10 und Gummizusatzfeder 11 eine progressive Kennlinie nach einer e-Funktion erzeugen. Der Anteil der Wiegenfedern beträgt ca. 90 % des zulässigen statischen Federweges zwischen leerem und beladenem Fahrzeugs. Die Schraubenfedern 10 und Gummizusatzfedern 11 stehen auf den Wiegentrog 12. Dieser hängt an vertikalen Pendeln 13, die zum Ausgleich des Höhenverlustes infolge Laufflächenberichtigung nachstellbar sind. Die Pendel 13 werden durch eine Bolzenlagerung 14 mit dem Wiegentrog 12 verbunden, um Instabilität infolge Abkippens des Wiegentroges 12 zu vermeiden.

Oben erfolgt die Lagerung der Pendel 13 im Langträger 3 durch ein spärisches Lager 15. Im mittleren Bereich ist der Langträger 3 verbreitert. Dort befindet sich eine Öffnung, durch welche die Schraubenfedern 10 hindurchragen. An allen vier Enden des Drehgestellrahmens 1 sind kombinierte Führungs-, Federungs- und Dämpfungselemente 16 angeordnet, welche die Radsätze 17 anlenken. Auf die Führungs-, Federungs- und Dämpfungselemente 16 wird später näher eingegangen.

Die volle Ausschöpfung des zulässigen Federweges ergibt eine größere Wankstabilität gegenüber konventionellen Güterwagendrehgestellen. Bei diesen wird bei eintretenden Höhenverlust infolge Laufflächenberichtigung auf eine Nachstellung verzichtet. Aus diesem Grunde steht für die Federung nur ein Teil der zulässigen statischen Absenkungen zwischen leerem und beladenem Fahrzeug zur Verfügung. D.h., die Federung ist härter und das Fahrzeug ist wanksteifer.

Um die Wanksteifheit mit einfachen Mitteln auch bei dem vollen zulässigen Federweg zu erzielen, wird eine weitere Ausführungsvariante in den Figuren 3 bis 4 vorgestellt.

Das wankensteifere Drehgestell wird durch die Vergrößerung des Querabstandes der Schraubenfedern 10 erzielt. Das ist sehr effektiv, da der Abstand zum Quadrat in die Wanksteifigkeit eingeht. Ansonsten entspricht das Drehgestell weitgehend der Ausgangsvariante. Die beiden elastisch-kardanischen Lager 2, welche die Drehgestellhälften verbinden, sind den veränderten Bedingungen angepaßt und ermöglichen, daß der Querträger 4 über den Langträger 3 hinauskragt. Um Raum für den Wiegenlenker 6 zu schaffen, erfolgt die Anordnung der Pendel 13 in einem Winkel zum Langträger 3 und die Aufhängepunkte befinden sich in den Querträgern 4.

Der Wiegentrog 12 ist ebenfalls im gleichen Winkel aufgehängt und die Pendel 13 besitzen oben und unten sphärische Lager 15. Damit es hierdurch nicht zu Instabilitäten der Wiegentröge 12 kommt, sind diese durch zwei torsionsweiche Trogverbinder 18 zusammengekoppelt. Die Anlenkung der Radsätze 17 erfolgt ebenfalls durch die kombinierten Führungs-, Federungs- und Dämpfungselemente 16.

Die größte Wanksteifigkeit ohne Verwendung von zusätzlichen Stabilisatoren läßt sich bei erhöhtem Federquerabstand durch geneigte Anordnung der Pendel 13 erzielen. Eine solche Ausführungsvariante, bei der die Pendel 13 im Langträger 3 angeordnet sind, zeigen die Figuren 5 bis 7.

Bei der Durchfahrt eines Gleisbogens mit Fliehkraftüberschuß pendelt die Wiege 7 nach bogenaußen. Infolge der geneigten Pendel 13 um ca. 8° hebt sich dabei der bogenäußere Wiegentrog 12 während sich gleichzeitig der bogeninnere Wiegentrog 12 abgesenk. Dieser Effekt ist gleichbedeutend mit einer zusätzlichen Gleisüberhöhung oder anders ausgedrückt, vermindert er den Wankwinkel gegenüber einer senkrechten Pendelanordnung. Außer dieser Besonderheit besitzt das Drehgestell analoge Bauelemente der ersten oder zweiten Ausführungsvariante. Der Unterschied besteht hauptsächlich darin, daß der Wiegentrog 12 nicht unmittelbar an den Pendeln 13 aufgehängt ist, sondern unter Zwischenschaltung der Trogverbinder 18. Da diese Lasttragend sind, wurde auf eine torsionsweiche Bauart verzichtet und stattdessen die beiden Trogverbinder 18 diagonal an einer Seite am Wiegentrog 12 fest angeschlossen und der anderen Seite unter Zwischenschaltung eines elastisch-kardanischen Lagers 2 angelenkt. Hierdurch ist auch bei Gleisverwindungen ein Ausgleich der Belastungen im Drehgestell gegeben.

Das in allen Ausführungsvarianten enthaltene Führungs-, Federungs- und Dämpfungselement 16 zeigen die Figuren 8 bis 10.

Der Radsatz 17 besitzt an beiden Seiten geschlossene Kegelrollenlagereinheiten 34, diese werden von einem Achslagergehäuseoberteil 19 und einem Achslagergehäuseunterteil 20 umfaßt, wobei letzteres unten einen Durchbruch 21 besitzt, damit Heißlauf - Detektoren die Lagertemperaturen exakt feststellen können. Das Achslagergehäuseoberteil 19 und Achslagergehäuseunterteil 20 wird durch den Gehäusedeckel 22 und dem Gehäuseboden 23 zusammengehalten. Die senkrechte Belastung wird zum größten Teil von der oberen Gummidruckfeder 24 übertragen. Damit die gewünschte progressive Kennlinie entsteht, erhält die Gummidruckfeder 24 eine Stützglocke 25, die gleichzeitig als senkrechter Notanschlag dient. Die gleichen Aufgaben kann auch ein Gürtelring 25' erfüllen. Zwischen Gummidruckfeder 24 und Gehäuseoberteil 19 befindet sich eine waagerechte Reiblamelle 26. Diese hat eine ringförmige Auflage und Reibfläche und füllt den Abstand zwischen Gehäusedeckel 22 und Gehäuseboden 23 aus.

Die Reiblamelle 26 ist über den flachen Querschnitt elastisch verformhar, aber gegenüber den auftretenden Reibkräften knicksteif. An seinem Ende ist diese an einem Bolzen 27, der am Ende des Langträgers 3 befestigt ist, drehbar und senkrecht verschiebbar gelagert.

An beiden Seiten des Achslagergehäuseoberteils 19 ist je eine Gummi- Schub- Druckfeder 28 unter einem Außenwinkel von 75° befestigt. Zwischen dem Achslagergehäuseunterteil 20 und den Gummi- Schub- Druckfedern 28 ist hier zusätzlich je ein Anpreßkeil 29 und je eine senkrechte Reiblamelle 30 angebracht, deren ringförmige Auflage und Reibfläche wird in einer senkrechten Nut des Anpreßkeiles 29 fest verbunden, dieser erhält die senkrechte Führung oben an der Teilungsfuge durch das Achslagergehäuseoberteil 19 und unten durch eine Nase des Achslagergehäuseunterteils 20.

Die seitlichen Führungen bilden der Gehäusedeckel 22 und der Gehäuseboden 23. Die Schäfte der senkrechten Reiblamellen sind ebenfalls elastisch und knicksteif und sind unten auf einem Bolzen 27 dreh- und verschiebbar gelagert. Diese Bolzen 27 sind an einem Achshaltersteg 31 befestigt, der ebenfalls wie das Gehäuseunterteil 20 einen Durchbruch hat. Die Gummi- Schub- Druckfedern 28 sind außen lösbar in dem Langträger 3 gehalten. Dazu dienen oben ein prismatischer Anschlag 32 und seitlich je ein stufenförmiger Anschlag 33. Dieser bildet außerdem noch die horizontalen Begrenzungen und Notführungen des Radsatzes 17 dadurch, daß der Gehäusedeckel 22 und der Gehäuseboden 23 an den stufenförmigen Anschlag 33 dann zur Anlage kommt.

Die senkrechte Federung entsteht durch die obere Gummidruckfeder 24 und die seitlichen Gummi- Schub- Druckfedern 28. Für die Längsführung und -federung dienen zum überwiegenden Teil die Druck-Komponenten der Gummi- Schub- Druckfeder 28 während die Querfederung- und führung durch Schub-Komponenten der gleichen Gummi- Schub- Druckfedern 28 erfolgt. Die belastungsabhängige Reibdämpfung der Längsbewegung entsteht zwischen waagerechter Reiblamelle 26 und Gehäuseoberteil 19. Jeweils die Kraft nur einer Gummi-Schub- Druckfeder 28 sorgt unter Zwischenschottung des Anpreßkeils 29 für die senkrechte belastungsabhängige Reibdämpfung, die zwischen Achslagergehäuseunterteil 20 und der senkrechten Reiblamelle 30 und zwischen dieser und dem Anpreßkeil entsteht. Durch die Drehbewegung der waagerechten Reiblamelle 26 und der beiden senkrechten Reiblamellen 30 um den Bolzen 27 und durch die seitliche Anlage der ringförmigen Reibflächen entsteht die belastungsabhängige Querdämpfung. Durch die aufeinander abgestimmten Elastizitäten und Dämpfungen in allen drei Richtungen ist es möglich, auch bei hohen Fahrgeschwindigkeiten bei einer Schwingungsisolation der Radsatzerregerkräfte am Achslagergehäuse einen stabilen Fahrzeuglauf zu erzielen.

## Patentansprüche

1. Hochgeschwindigkeits-Güterwagendrehgestell mit Achslagergehäusen, verwindbarem H-förmigen Rahmen, daran Z-förmig und nahezu längsstarr angelenkte Wiege mit seitlicher Auflagerung und nachstellbaren Pendeln, wobei zwischen Drehgestellrahmen und Achslagergehäuseoberteil sowie Achslagergehäuseunterteil kombinierte Führungs- und Federungselemente angeordnet sind, deren Vertikalfederung progressiv ist, wobei die longitudinale Federkonstante erheblich größer als die laterale Federkonstante ist, dadurch gekennzeichnet, daß zwischen einem Achslagergehäuseoberteil (19) und einer darüber vertikal mittig angeordneten Gummidruckfeder (24) eine Reiblamelle (26) angeordnet ist, die eine ringförmige Reibfläche besitzt und am Ende auf einen Bolzen (27) gelagert wird und daß weiterhin beiderseits des Achslagergehäuseoberteils (19) und eines Achslagergehäuseunterteils (20) sich mehrere Gummi- Schub- Druckfedern (28) teilweise unter Zwischenschaltung eines Anpreßkeiles (29) befinden, zwischen denen senkrechte Reiblamellen (30) mit ringförmiger Auflage angeordnet sind, die am Ende auf einen Bolzen (27) gelagert sind, wobei nicht alle Gummi-Schub- Druckfedern (28) mit den senkrechten Reiblamellen (30) wirksam verbunden sind.

2. Hochgeschwindigkeits-GüterwagendrehgeStell nach Anspruch 1, dadurch gekennzeichnet, daß eine Schraubenfeder (10) in ihrer Mitte eine progressiv wirkende Gummizusatzfeder (11) aufweist, die nur im Arbeitsbereich zwischen leerem und beladenem Zustand wirkt und daß der Querabstand der Schraubenfedern (10) gleich oder größer als der Querabstand des Führungs-, Federungs- und Dämpfungselements (16) der Radsätze (17) ist und daß die nachstellbaren Pendel (13) senkrecht oder unten nach außen geneigt ausgeführt sind.

3. Hochgeschwindigkeits-Güterwagendrehgestell nach Anspruch 1 und 2, dadurch gekennzeichnet, daß die mittige Gummidruckfeder (24) eine Stützglocke (25) oder einen Gürtelring (25') aufweist, wobei ein Abstand zwischen Gummidruckfeder (24) und Stützglocke (25') von ihrer gemeinsamen Verbindungsstelle zum Glockenrand bzw. Gürtelringrand hin größer werdend vorgesehen ist, und die Stützglocke (25) oder der Gürtelring (25') gleichzeitig als senkrechter Notanschlag dient und daß weiterhin durch Gehäusedeckel (22) und Gehäuseboden (23) im Zusammenwirken mit den stufenförmigen Anschlägen (33) der Federweg in Längs- und Querrichtung begrenzt wird und die waagerechte Notführung bildet.

## Claims

1. High-speed bogie for railway wagons, having axle box housings, a twistable H-shaped frame, a bolster which is coupled thereto in a Z-shaped and virtually longitudinally rigid manner and has a lateral support and adjustable pendulums, combined guiding and suspension elements being arranged between the bogie frame and the upper part of the axle box housing and also the lower part of the axle box housing, the vertical suspension of which elements is progressive, the longitudinal spring rate being considerably greater than the lateral spring rate, characterized in that a friction lamella (26) is arranged between an upper part (19) of the axle box housing and a rubber compression spring (24) arranged vertically centrally above it, which friction lamella has an annular friction surface and is mounted at the end on a bolt (27), and in that, furthermore, a plurality of rubber thrust and compression springs (28) are situated, with partial interposition of a pressing wedge (29), on both sides of the upper part (19) of the axle box housing and a lower part (20) of the axle box housing, between which springs are arranged vertical friction lamellae (30) which have an annular support and are mounted at the end on a bolt (27), not all the rubber thrust and compression springs (28) being in operative connection with the vertical friction lamellae (30).

2. High-speed bogie for railway wagons according to Claim 1, characterized in that a helical spring (10) has a progressively acting rubber auxiliary spring (11) in its centre, which auxiliary spring is operative only in the working range between the empty and the laden state, and in that the transverse distance between the helical springs (10) is greater than or equal to the transverse distance between the guiding, suspension and damping element (16) of the wheelsets (17), and in that the adjustable pendulums (13) are designed so as to be vertical or inclined outwards at the bottom.

3. High-speed bogie for railway wagons according to Claims 1 and 2, characterized in that the central rubber compression spring (24) has a supporting bell (25) or a belt ring (25'), a spacing which increases from the common connection point of the rubber compression spring (24) and the supporting bell (25) towards the edge of the bell or the edge of the belt ring being provided between the rubber compression spring (24) and the supporting bell (25), and the supporting bell (25) or the belt ring (25') simultaneously serving as a vertical emergency stop, and in that, furthermore, the spring excursion in the longitudinal and transverse directions is limited by the housing cover (22) and the housing base (23) interacting with the stepped stops (33) and forms the horizontal emergency guide.

## Revendications

1. Bogie à grande vitesse pour wagon à marchandises comprenant des corps de boîtes d'essieux, un châssis en forme de H permettant le gauchissement, une traverse danseuse articulée au châssis par des moyens formant un Z et pratiquement rigides dans la direction longitudinale et pourvue d'un support latéral et de bielles pendulaires réglables, étant entendu qu'entre le châssis du bogie et une partie supérieure de corps de boîte d'essieu ainsi qu'une partie inférieure de corps de boîte d'essieu sont disposés des éléments combinés de guidage et de suspension dont l'action verticale est progressive et étant entendu que la constante de rappel longitudinale est beaucoup plus grande que la constante de rappel latérale, caractérisé en ce qu'entre une partie supérieure de corps de boîte d'essieu (19) et un ressort de pression en caoutchouc (24) centré verticalement sur cette dernière est prévue une lame de friction (26) qui comporte une surface de friction annulaire et est montée à l'extrémité sur un bouton (27) et en ce qu'en outre de part et d'autre de la partie supérieure de corps de boîte d'essieu (19) et une partie inférieure du corps de boîte d'essieu (20) se trouvent plusieurs ressorts de pression-cisaillement en caoutchouc (28) avec intercalation partielle d'une cale de pression (29), entre lesquels sont disposées des lames de friction verticales (30) pourvues d'un support annulaire et sont montées à l'extrémité sur un bouton (27), étant entendu que les ressorts de pression-cisaillement en caoutchouc (28) ne sont pas tous reliés activement aux lames de friction verticales (30).

2. Bogie à grande vitesse pour wagon à marchandises suivant la revendication 1, caractérisé en ce qu'un ressort hélicoïdal (10) présente dans sa partie centrale un ressort auxiliaire en caoutchouc à action progressive (11), qui agit uniquement dans la zone de travail entre l'état vide et l'état en charge, en ce que la distance transversale séparant les ressorts hélicoïdaux (10) est égale ou supérieure à la distance transversale séparant les éléments de guidage, de suspension et d'amortissement (16) des trains de roues (17) et en ce que les bielles de suspension réglables (13) sont montées verticalement ou inclinées en bas vers l'extérieur.

3. Bogie à grande vitesse pour wagon à marchandises suivant l'une ou l'autre des revendications 1 et 2, caractérisé en ce que le ressort de pression central en caoutchouc (24) présente une cloche de soutien (25) ou un anneau de ceinture (25'), étant entendu qu'un espace entre le ressort de pression en caoutchouc (24) et la cloche de soutien (25') est prévu et va en s'agrandissant depuis leur point de liaison commun vers le bord de la cloche ou le bord de l'anneau de ceinture, et que la cloche de soutien (25) ou l'anneau de ceinture (25') fait également office de butée de sécurité verticale, et en ce qu'en outre le débattement est limité dans les directions longitudinale et transversale par le couvercle de corps (22) et le fond de corps (23) qui coopèrent avec les butées étagées (33) et le guidage de sécurité horizontal est assuré.
